# EUROPÄISCHE PATENTANMELDUNG

(11) **EP 3 970 876 A1**
(43) Veröffentlichungstag der Anmeldung: **23.03.2022**
(21) Anmeldenummer: 20196432.7
(22) Anmeldetag: 16.09.2020
(51) Int. Cl.: B21D 5/04, B21D 5/02

(54) **PANELBENDER ZUM BIEGEN VON BLECHEN**

(71) Anmelder: Bystronic Laser AG, 3362 Niederönz (CH)
(72) Erfinder: Woidasky, Lars, 99867 Gotha (DE)
(74) Vertreter: Fink Numrich Patentanwälte PartmbB

(57) **Zusammenfassung**

Die Erfindung betrifft einen Panelbender (10) zum Biegen von Blechen mittels mindestens eines an einer Biegewange (16) angeordneten Biegewerkzeugs (44), wobei die Biegewange (16) sich entlang einer Richtung (x) erstreckt,
mit einem Maschinenkörper (12),
mit mindestens einer Führungsaufnahme (24), welche in einer ersten Richtung (z) an dem Maschinenkörper (12) verläuft, wobei die Richtung (z) senkrecht zur Richtung (x) liegt,
mit mindestens einer Antriebsführungseinheit (18), welche beweglich in der mindestens einen Führungsaufnahme (24) angeordnet ist, und
wobei die Biegewange (16) in einer zweiten, senkrecht zu der ersten Richtung (z) und senkrecht zu der Richtung (x) verlaufenden, Richtung (y) beweglich in der Antriebsführungseinheit (18) angeordnet ist.

## Beschreibung

Die Erfindung betrifft einen Panelbender zum Biegen von Blechen. Insbesondere betrifft die Erfindung einen Panelbender zum Biegen von Blechen nach Anspruch 1.

Bei Panelbendern wird die Bewegung der Biegewange über verschiedenste und komplizierte Mechaniken realisiert. Die Biegewange muss dabei in vertikaler und horizontaler Richtung beweglich sein und die erforderliche Kraft erzeugen. Die vertikale, langhubige Bewegung wird meist über Zylinder oder Gewindetriebe ausgeführt. Die horizontale Richtung benötigt für die Anwendung einen relativ kurzen Hub bei großer Kraft und wird über diverse Getriebe wie zum Beispiel Keilsysteme, Exzenter oder überlagerte Drehverbindungen realisiert. Derartige Umsetzungen sind nur schwer skalierbar.

Die Technologie des Panelbendens erfordert eine Überlagerung von vertikaler und horizontaler Bewegung, beziehungsweise eine Überbestimmung der Konstruktion und der Bewegung der Biegewange. Damit sind die Genauigkeitsanforderungen sowie der Konstruktionsaufbau der Maschine unverhältnismäßig hoch, sehr preisintensiv und erfordern einen hohen steuerungstechnischen Aufwand.

Auftretende Biege-Reaktionskräfte, speziell in horizontaler Richtung, können durch den konstruktiven Antriebsaufbau nicht, oder nur sehr schwer, unterbunden oder regelungstechnisch ausgeglichen werden. Infolgedessen beeinflussen Materialverformungen an der Biegewange das Biegeergebnis negativ.

AT 372883 B offenbart eine Vorrichtung zum Abkanten einer Blechtafel, wobei der etwa parallel zur Einspannebene wirksame Antrieb des Biegewerkzeuges am Träger des als Gegenwerkzeug dienenden Haltestempels abgestützt ist.

Der Erfindung liegt nun die Aufgabe zugrunde, die Nachteile des Standes der Technik zu vermeiden und einen verbessertes Panelbender bereitzustellen.

Diese Aufgabe wird gelöst durch einen Panelbender zum Biegen von Blechen nach Anspruch 1.

Der erfindungsgemäße Panelbender zum Biegen von Blechen mittels mindestens eines an einer Biegewange angeordneten Biegewerkzeugs umfasst
einen Maschinenkörper,
mindestens eine Führungsaufnahme, welche in einer ersten Richtung an dem Maschinenkörper verläuft, wobei die Richtung senkrecht zur Richtung liegt,
mindestens eine Antriebsführungseinheit, welche beweglich in der mindestens einen Führungsaufnahme angeordnet ist, und
wobei die Biegewange in einer zweiten, senkrecht zu der ersten Richtung und senkrecht zu der Richtung verlaufenden, Richtung beweglich in der Antriebsführungseinheit angeordnet ist.

Der erfindungsgemäße Panelbender oder die Schwenkbiegemaschine hat den Vorteil, dass vertikale und horizontale Bewegungen mechanisch getrennt werden und die Überlagerung ausgeschlossen wird. Sowohl die vertikale wie auch die horizontale Führung der Biegewange ist durch den beschriebenen Aufbau nah am Kraftfluss und ermöglicht eine steifigkeitsgerechte Konstruktion der Maschine. Die gesamte Konstruktion optimiert die resultierenden Spannungen durch Reaktionskräfte. Weiterhin ist eine deutlich vereinfachte und auch genauere Fertigung des Maschinenkörpers möglich - es wird nach dem Aufspannen nur die Vorderseite bearbeitet.

Die Erfindung vereinfacht den gesamten Aufbau eines Panelbenders, da zusätzliche Antriebe und Führungen eingespart werden und trotzdem Möglichkeiten zur Justierung und dynamischen Regelung vorhanden sind. Montage- und Servicezeiten werden im Vergleich deutlich reduziert, eine einfache Austauschbarkeit ist konstruktiv gewährleistet.

Eine Skalierung der Maschinen ist erfindungsgemäß deutlich vereinfacht. Falls mehr Biegekraft erforderlich ist, wie zum Beispiel bei größeren Maschinenlängen oder dem Biegen dickerer Bleche, kann die Anzahl der Antriebe, zum Beispiel in Form von Kurzhubzylindern, erhöht werden.

Gemäß der Erfindung kann eine zweifache Steigerung der Genauigkeit erreicht werden. Zum einen wird bereits bei der Herstellung des Maschinenkörpers eine erhöhte Genauigkeit erreicht, da kein Umspannen oder Umrüsten erforderlich ist, da lediglich eine Vorderseite des Maschinenkörpers bearbeitet werden muss. Zum anderen wird durch die Entkoppelung der beiden Bewegungen beziehungsweise Bewegungsachsen eine erhöhte Genauigkeit während des Betriebs des Panelbenders erreicht.

Es kann vorgesehen sein, dass die erste Richtung vertikal verläuft und dass die zweite Richtung horizontal verläuft. Diese Anordnung erlaubt eine vorteilhafte Einleitung und Aufnahme von Kräften und Momenten.

Es kann vorgesehen sein, dass die Antriebsführungseinheit einen im Wesentlichen C-förmigen Grundkörper aufweist, wobei eine Innenkontur der Antriebsführungseinheit einer Außenkontur der Biegewange zumindest teilweise entspricht. So kann die Biegewange genau in die Antriebsführungseinheit eingepasst werden, auch form- oder kraftschlüssig.

Es kann ferner vorgesehen sein, dass ein Zustellelement als Stützlagerung für die Biegewange in der Antriebsführungseinheit vorgesehen ist, wobei das Zustellelement an einem Ende eines unteren Schenkels des C-förmigen Grundkörpers befestigbar ist. Im oberen (unten ebenso möglich) Bereich kann die Antriebsführungseinheit schwimmend befestigt sein. Im unteren Bereich der Antriebsführungseinheit beziehungsweise der Führungseinheit kann eine weitere Stützlagerung wie ein Zustellelement angebracht sein, die Momente beim Biegen von Blechen optimal ableitet. Diese Führung kann mittels einer Keilverstellung vorteilhaft zugestellt und von vorn erreicht werden.

Es kann vorgesehen sein, dass mindestens ein erster Antrieb an dem Maschinenkörper vorgesehen ist, wobei der mindestens eine erste Antrieb an der mindestens einen Antriebsführungseinheit zur Bewegung derselben angreift. Die Biegewange kann über zwei oder mehr optimal steife Antriebsführungseinheiten aufgehangen werden. Direkt unterhalb und genau im Kraftfluss dieser Aufnahme kann die Führung in horizontaler Richtung liegen. Die vertikale Biegewangenführung der nun technisch getrennten Bewegungen kann mit Gleit-, oder Wälzkörperführungen (o.Ä.) direkt am Maschinenkörper befestigt werden. Geführt wird direkt die Antriebsführungseinheit mit der eingebetteten Biegewange. Weiterhin vorteilhaft ist die gleichzeitige Mitnahme der Biegewange und der horizontal aufgewendeten Biegekraft in vertikaler Richtung. Der regelungstechnische Aufwand wird deutlich reduziert, wenn gleiche Parameter für die Horizontalbewegung - unabhängig der Vertikalposition verwendet werden können.

Es kann ferner vorgesehen sein, dass mindestens ein zweiter Antrieb an der Antriebsführungseinheit vorgesehen ist, wobei der mindestens eine zweite Antrieb an der Biegewange zur Bewegung derselben angreift. Geeignete Führungen an den zweiten Antrieben der Vertikalverstellung ermöglichen eine Winkelverstellung der Biegewange. Zur Umsetzung der horizontalen Bewegung können in die Antriebsführungseinheit kleine Kurzhubzylinder (auch elektromechanisch o.Ä.) eingelassen werden. Diese Einheiten werden horizontal mit der Biegewange verbunden und erlauben sowohl eine nahezu flächige Krafteinleitung, als auch eine besonders vorteilhafte Steifigkeitsausnutzung der Einheit. Auftretende Verformungen können durch den vorhandenen Freiraum im Inneren des Maschinenkörpers mit entsprechendem Materialeinsatz minimiert werden. Die gesamte Konstruktion optimiert die resultierenden Spannungen durch Reaktionskräfte. Die Kurzhubzylinder beeinflussen die vertikale Bewegung/Führung in keiner Weise und erlauben die Umsetzung der technologisch bedingten Kreisbewegung der Biegewange auf Steuerungsseite.

Es kann vorgesehen sein, dass der mindestens eine zweite Antrieb entlang der ersten Richtung in einer Achse des mindestens einen ersten Antriebs angeordnet ist. Somit kann sich der zweite Antrieb direkt ober- oder unterhalb des ersten Antriebs befinden, zum Beispiel in Verlängerung einer Bewegungsachse des ersten Antriebs. Durch diese Maßnahme sind die beiden Antriebe kraftmäßig voneinander entkoppelt, so dass beide Bewegungsachsen unabhängig voneinander sind.

Es kann vorgesehen sein, dass mehrere zweite Antriebe entlang der ersten Richtung angeordnet sind. Auf diese Weise kann ein Kippen der Biegewange erzielt werden.

Es kann ferner vorgesehen sein, dass mehrere Antriebsführungseinheiten entlang einer dritten Richtung angeordnet sind, wobei die dritte Richtung senkrecht zu der ersten und der zweiten Richtung verläuft, und dass die Biegewange in den mehreren Antriebsführungseinheiten angeordnet ist. So kann die Biegewange horizontal positioniert oder auch gekippt werden.

Es kann vorgesehen sein, dass jeder der mehreren Antriebsführungseinheiten ein erster Antrieb zugeordnet ist. Dies ermöglicht eine genauere Ansteuerung und gleichmäßigerer Krafteinleitung.

Es kann ferner vorgesehen sein, dass eine Erstreckung der Biegewange in Richtung der zweiten Richtung kleiner ist als eine Erstreckung der Biegewange in Richtung der ersten Richtung. Auf diese Weise ist die Biegelinie nah an der Krafteinleitung angeordnet, so dass Momente besser abgefangen werden können. Zudem wird der Verzug bei Erwärmung verringert.

Es kann vorgesehen sein, dass eine Steuerung zur Ansteuerung des mindestens eines ersten Antriebs und des mindestens eines zweiten Antriebs vorgesehen ist und dass die Steuerung eingerichtet ist, das an der Biegewange angeordnete Biegewerkzeug in der ersten und zweiten Richtung entlang einer Biegelinie auszurichten. Dabei kann es sich um eine parallele Ausrichtung handeln. Durch eine vereinzelte Ansteuerung der Antriebe kann eine Drehbewegung der Biegewange erreicht werden, was bisher undurchführbare Biegungen erlaubt.

Ein Maschinenkörperaufbau dieser Art ermöglicht u.a. eine horizontale Parallelitätseinstellung der gesamten Biegewange zur Biegelinie. Dazu werden die Antriebe zum Beispiel in Form eines Kurzhubzylinders je Einheit parallel und an den Außenseiten der Maschine unabhängig voneinander betrieben. Abweichungen in der Parallelität können somit positionsgesteuert zum Beispiel mit Meßsystemen und entsprechenden Ansteuerungen ausgeglichen und vermieden werden. So kann zum Beispiel eine Seite etwas weiter nach vorn positioniert werden als die andere Seite. Das gleiche Prinzip gilt für die vertikale Parallelitätseinstellung, hier ermöglicht die Aufhängung der Biegewange an zwei oder mehr außen angebrachten und separat regelbaren Antrieben wie zum Beispiel Zylindern eine Parallelitätseinstellung bei auftretenden Abweichungen.

Weitere bevorzugte Ausgestaltungen der Erfindung ergeben sich aus den übrigen, in den Unteransprüchen genannten Merkmalen.

Die verschiedenen in dieser Anmeldung genannten Ausführungsformen der Erfindung sind, sofern im Einzelfall nicht anders ausgeführt, mit Vorteil miteinander kombinierbar.

Die Erfindung wird nachfolgend in Ausführungsbeispielen anhand der zugehörigen Zeichnungen erläutert. Es zeigen:
- Figur 1: eine perspektivische Ansicht eines Panelbenders;
- Figur 2: eine perspektivische Ansicht eines Maschinenkörpers mit Führungsaufnahmen;
- Figur 3: eine perspektivische Teilschnittdarstellung des Panelbenders mit Biegewange; und
- Figur 4: eine schematische Ansicht eines Panelbenders mit Bombierungseinheit.

Figur 1 zeigt eine perspektivische Ansicht eines Panelbenders 10 mit einem Maschinenkörper 12, der mittels Füßen 14 an einem Boden befestigt werden kann.

Der Maschinenkörper 12 erstreckt sich in einer ersten Richtung z, welche vertikal verläuft, einer zweiten Richtung y, welche horizontal verläuft, und einer dritten Richtung z, welche horizontal und senkrecht zu den beiden anderen Richtungen z und y verläuft. Eine Biegelinie, entlang welcher Blechteile von dem Panelbender 10 gebogen werden, verläuft in x Richtung.

Gebogen wird mittels einer Biegewange 16, welche an dem Maschinenkörper 12 in z und y Richtung beweglich gelagert ist. Dazu ist die Biegewange 16 hier an mindestens zwei Antriebsführungseinheiten 18 gelagert, welche in z Richtung an dem Maschinenkörper 12 verfahrbar sind und von jeweils einem ersten Antrieb 20 angetrieben sind. Die Antriebsführungseinheiten 18, von denen mehr als zwei vorgesehen sein können, sind entlang der x Richtung angeordnet. Die Biegewange 16 ist beweglich in den Antriebsführungseinheiten 18 gelagert und zwar in y Richtung.

Die beiden Bewegungsachsen in z und y Richtung sind technisch getrennte Bewegungen und damit voneinander entkoppelt, was sowohl die Konstruktion als auch die Steuerung vereinfacht und zudem die Genauigkeit erhöht.

Ein Niederhalter für ein Werkstück ist beweglich an einer Vorderseite des Maschinenkörpers gehalten und durch zwei Antriebe in z Richtung an dem Maschinenkörper verfahrbar. Aus Gründen der Übersichtlichkeit ist der Niederhalter hier nicht dargestellt.

Figur 2 zeigt eine perspektivische Ansicht des Maschinenkörpers 12 mit einer Vorderseite 22, welche in der x-z Ebene liegt. In der Vorderseite 22 sind hier drei Führungsaufnahmen 24 vorgesehen, welche sich in z Richtung erstrecken. Die Führungsaufnahmen 24 sind Ausnehmungen in dem Maschinenkörper 12 und haben hier Führungsmittel 26, welche an der Vorderseite 22 des Maschinenkörpers 12 angebracht sind. Die Führungsmittel 26 können zum Beispiel als Gleitschienen ausgebildet sein.

In jeder der Führungsaufnahmen 24 ist jeweils eine Antriebsführungseinheit 18 angeordnet, die jeweils von einem ersten Antrieb 20 angetrieben ist. Die Antriebsführungseinheit 18 hat einen im wesentlichen C-förmigen Grundkörper 28 mit einem oberen Schenkel 30 und einem Basisteil 32. Nur die beiden äußersten Antriebsführungseinheiten 18 sind angetrieben während die eine oder mehreren inneren, das heißt zwischen den beiden äußersten Antriebsführungseinheiten 18 angeordneten, Antriebsführungseinheiten nicht angetrieben sind. Alternativ ist es möglich, dass auch die inneren Antriebsführungseinheiten angetrieben sind.

Ein Kolben oder Zylinder des ersten Antriebs 20 greift dazu an einem oberen Schenkel 30 der Antriebsführungseinheit 18 an. Die Führungsmittel 26 können die Antriebsführungseinheit 18 in der Ausnehmung der Führungsaufnahmen 24 gegen Entnahme sichern. An dem oberen Schenkel 30 sind hier weitere Führungsmittel 34, zum Beispiel als Gleitschienen ausgebildet, vorgesehen, welche mit den Führungsmittel 26 zusammenwirken.

In dem Basisteil 32 sind hier drei zweite Antriebe 36 in Form von Kurzhubzylindern angeordnet. Die drei zweiten Antriebe 36 sind entlang der z Richtung angeordnet und können in einer Achse beziehungsweise einer Verlängerung der Achse des ersten Antriebs 20 angeordnet sein. Die zweiten Antriebe 36 üben eine Stellkraft in y Richtung aus. Die zweiten Antriebe 36 greifen an der Biegewange zur Bewegung derselben an und erlauben eine nahezu flächige Krafteinleitung.

Eine Skalierung der Maschinen ist erfindungsgemäß deutlich vereinfacht. Falls mehr Biegekraft erforderlich ist wie zum Beispiel bei größeren Maschinenlängen oder dem Biegen dickerer Bleche kann die Anzahl der zweiten Antriebe 36 beziehungsweise der Kurzhubzylinder erhöht werden. Jeder der hier dargestellten drei Kurzhubzylinder kann als zweiter Antrieb 36 bezeichnet werden. Alternativ können die hier dargestellten drei Kurzhubzylinder gemeinsam als zweiter Antrieb 36 bezeichnet werden.

Der oder die ersten Antriebe 20 bewegen die Antriebsführungseinheiten 18 in der vertikalen Richtung z. Die zweiten Antriebe 36 werden somit in der den Antriebsführungseinheiten 18 mitbewegt. Unabhängig und entkoppelt von den ersten Antrieben 20 können die zweiten Antriebe 36 bewegt werden.

Figur 3 zeigt eine perspektivische Teilschnittdarstellung des Panelbenders 10 mit der Biegewange 16. Die Biegewange 16 ist in den Antriebsführungseinheiten 18 aufgenommen und gehalten. Der im wesentlichen C-förmigen Grundkörper 28 der Antriebsführungseinheit 18 hat eine Innenkontur welche einer Außenkontur der Biegewange 16 zumindest teilweise entspricht. Zum Beispiel liegt die Biegewange 16 an dem oberen Schenkel 30 des Grundkörpers 28 beziehungsweise der Antriebsführungseinheit 18 an. Weiter verläuft eine Hinter- oder Rückseite 33 der Biegewange 16 parallel zu dem Basisteil 32, in welchem die zweiten Antriebe 36 in Ausnehmungen aufgenommen sind. Schließlich verläuft eine Unterseite der Biegewange 16 parallel zu einem unteren Schenkel 38 der Antriebsführungseinheit 18.

Der obere Schenkel 30 und der untere Schenkel 38 erstrecken sich von dem Basisteil 32. Zwischen den beiden Schenkeln 30, 38 ist ein Aufnahmeraum für die Biegewange 16 gebildet.

Ein Zustellelement 40 ist als Stützlagerung für die Biegewange 16 in der Antriebsführungseinheit 18 vorgesehen, wobei das Zustellelement 40 an einem Ende des unteren Schenkels 38 des C-förmigen Grundkörpers 28 befestigt ist. Das Zustellelement 40 leitet Momente beim Biegen von Blechen, insbesondere bei negativem Biegen, optimal ab. Das Zustellelement 40 kann einfach von vorn erreicht und zum Beispiel mittels einer Schraubverbindung befestigt werden.

Eine Erstreckung der Biegewange 16 in Richtung der zweiten Richtung ist hier kleiner als eine Erstreckung der Biegewange 16 in Richtung der ersten Richtung. So können Momente um die zweite Richtung verringert werden.

Mehrere Antriebsführungseinheiten 18 können entlang der dritten Richtung angeordnet sein, wobei die Biegewange 16 in den mehreren Antriebsführungseinheiten 18 angeordnet ist. Zwischen jeweils zwei Antriebsführungseinheiten 18 kann ein Stationsbetrieb ermöglicht werden, so dass zum Beispiel mehrere Arbeitsschritte entlang der Biegelinie beziehungsweise in der dritten Richtung durchgeführt werden können.

Eine Steuerung 42 des Panelbenders 10 dient zur Ansteuerung des mindestens eines ersten Antriebs 20 und des mindestens eines zweiten Antriebs 36 und ist hier lediglich schematisch dargestellt. Die Steuerung 42 ist mit den Antrieben 20, 36 und gegebenenfalls Sensoren und weiteren Steuerungen verbunden.

Die Steuerung 42 ist eingerichtet, ein an der Biegewange 16 angeordnetes Biegewerkzeug 44 in der ersten und zweiten Richtung entlang einer Biegelinie auszurichten. Dabei können Sensoren zum Messen einer Verformung der Biegewange während eines Biegevorgangs Messwerte zur Verfügung stellen. Basierend auf den Messwerten können Stellgrößen für den ersten und/oder den zweiten Antrieb zum Ausgleich der Verformung abgeleitet werden. Die Steuerung 42 kann dann den oder die Antriebe den Stellgrößen entsprechend ansteuern. Bedingt durch die Entkoppelung der Antriebe sind auch die Stellgrößen für den ersten Antrieb 20 und den zweiten Antrieb 36 unabhängig voneinander.

Die einfache und modulare Konstruktion erlaubt eine einfache Herstellung und einen einfachen Aufbau des Panelbenders 10. So muss der Maschinenkörper 12 nur einmal aufgespannt werden, da er lediglich von der Vorderseite bearbeitet werden muss. Auch die Montage der Antriebsführungseinheiten 18, der Biegewange 16 sowie der erste Antriebe 20 ist ausschließlich von der Vorderseite nötig. Für größere oder kleinere Varianten des Panelbenders 10 beziehungsweise größere oder kleinere Kräfte können die Komponenten einfach skaliert werden, so dass ein modulares Baukastensystem möglich ist. Dies wird ermöglicht durch die Entkopplung der beiden Bewegungsachsen, das heißt des mindestens eines ersten Antriebs 20 und des mindestens eines zweiten Antriebs 36.

Der hier vorgestellte Panelbender ermöglicht, dass die beiden Bewegungsachsen in z und y Richtung technisch getrennte Bewegungen sind und damit voneinander entkoppelt sind, was sowohl die Konstruktion als auch die Steuerung vereinfacht und zudem die Genauigkeit erhöht.

Im Folgenden wird ein weiteres Ausführungsbeispiel eines Panelbenders mit optimierter Bombierung beschrieben. Beide Ausführungsbeispiele beziehungsweise Ausführungen der Erfindung können miteinander kombiniert werden.

Bei Panelbendern wird die Bewegung der Biegewange über verschiedenste und komplizierte Mechaniken realisiert. Die Biegewange muss dabei in vertikaler und horizontaler Richtung beweglich sein und die erforderliche Kraft erzeugen. Auftretende Biege-Reaktionskräfte, speziell in horizontaler Richtung, können durch den konstruktiven Antriebsaufbau nicht oder nur sehr schwer unterbunden oder regelungstechnisch ausgeglichen werden. Infolgedessen beeinflussen Materialverformungen an der Biegewange das Biegeergebnis negativ.

Der Erfindung liegt nun die Aufgabe zugrunde, die Nachteile des Standes der Technik zu vermeiden und einen verbesserten Panelbender beziehungsweise ein verbessertes Verfahren zum Bombieren einer Biegewange bereitzustellen.

Diese Aufgabe wird gelöst durch einen Panelbender beziehungsweise ein Verfahren zum Bombieren einer Biegewange.

Der erfindungsgemäße Panelbender mit dynamischer Bombierung zum Biegen von Blechen mittels mindestens eines an einer Biegewange angeordneten Biegewerkzeugs, wobei die Biegewange sich entlang einer Richtung erstreckt, umfasst einen Maschinenkörper, mindestens zwei Führungsaufnahmen, welche in einer vertikalen Richtung an dem Maschinenkörper verlaufen,
mindestens zwei Antriebsführungseinheiten, welche durch mindestens einen ersten Antrieb bewegbar in den mindestens zwei Führungsaufnahmen angeordnet sind, eine Biegewange, welche in einer horizontalen Richtung beweglich in den mindestens zwei Antriebsführungseinheiten angeordnet ist, wobei in jeder Antriebsführungseinheit ein zweiter Antrieb für die Biegewange angeordnet ist,
wobei der zweite Antrieb mindestens zwei in einer vertikalen Richtung angeordnete Antriebselemente aufweist,
mindesten einen Sensor zum Messen einer Verformung der Biegewange während eines Biegevorgangs,
eine Steuerung zum Ermitteln von Stellgrößen basierend auf Messwerten des mindesten einen Sensors für den ersten und/oder den zweiten Antrieb zum Ausgleich der Verformung.

Zumindest die zweiten Antriebe, optional zusätzlich die Antriebsführungseinheiten können eine Bombierungseinheit zum Ausgleich einer Verformung der Biegewange bilden. Die Bombierungseinheit ist mit der Biegewange in vertikaler Richtung verbunden und bewegt sich somit mit. Positive und negative Biegungen werden damit auf gleiche Weise bombiert und gestatten eine vereinfachte Regelung.

Die Konstruktion erlaubt die Entkopplung der beiden Bewegungsachsen, das heißt des mindestens eines ersten Antriebs und der zweiten Antriebe. Mittels der zweiten Antriebe erfolgt der Ausgleich der Verformung, das heißt die Bombierung. Zusätzlich übernehmen die zweiten Antriebe die Zustellung der Biegewange in horizontaler Richtung. Der Bombierungsanteil kann dem Zustellungsanteil des zweiten Antriebs überlagert werden. Von dem mindestens einen ersten Antrieb ist der Bombierungsanteil völlig unabhängig.

Zur Vermeidung bzw. zum Ausgleich von Verformungen der Biegewange durch horizontal auftretende Kräfte, werden mindestens ein in dieser Richtung optional schwimmend gelagerter zweiter Antrieb an die Biegewange angebunden. Krafterzeugung und Positionssteuerung der horizontalen Bewegungsrichtung der Biegewange können über außen angebundene Bombierungseinheiten realisiert und entsprechend geführt werden. Eine mittig angebundene Bombierungseinheit kann zusätzlich zur beschriebenen Positionierung wirken und kann druck, aber auch -positionsgeregelt, zusätzliche Biegekraft erzeugen. Dadurch wird die generell auftretende Verformung der Biegewange aufgrund der verringerten Stützweite minimiert und reaktionsbedingte Abweichungen in horizontaler Richtung werden vermindert. Die Einleitung einer entsprechend der Verformung, höheren Kraft in der Mitte der Biegewange, gleicht die Abweichungen sogar aus und lässt ein optimales Biegeergebnis zu.

Der Einsatz einer solchen Vorrichtung verbessert weiterhin die gesamte Maschinenrahmenkonstruktion, da eine flächige Krafteinleitung ermöglicht wird und vergleichsweise breite Bleche kraftgerecht verarbeitet werden können. Der Antrieb dieser Einheit kann hydraulisch, elektromechanisch oder ähnlich erfolgen.

Es kann vorgesehen sein, dass der zweite Antrieb drei bis fünf in einer vertikalen Richtung angeordnete Antriebselemente aufweist. Dies ermöglicht eine fast flächige Krafteinleitung und kann zudem die räumliche Auflösung der Bombierung erhöhen.

Es kann vorgesehen sein, dass der mindesten eine Sensor Weg, Position, Kraft und/oder Druck misst. Durch die Trennung beziehungsweise Entkopplung der beiden Bewegungsachsen, das heißt des mindestens eines ersten Antriebs und der zweiten Antriebe ist die Messung und Auswertung der Verformung einfach zu realisieren.

Es kann vorgesehen sein, dass entlang einer Biegelinie des Panelbenders, welche senkrecht zu der vertikalen Richtung und der horizontalen Richtung verläuft, mindestens vier Antriebsführungseinheiten angeordnet sind. Der Einsatz mehrerer Antriebsführungseinheiten beziehungsweise Bombierungseinheiten, verteilt über die Breite der Maschine, ermöglicht einen Stationsbetrieb am Panelbender. Die entstehenden Biegekräfte werden dann an der jeweiligen Station eingeleitet.

Es kann vorgesehen sein, dass die Antriebselemente Kurzhubzylinder sind und mit gleichem Druck beaufschlagt werden. Diese Variante erlaubt eine einfache Steuerung oder Regelung.

Es kann vorgesehen sein, dass die Antriebselemente Kurzhubzylinder sind und mit unterschiedlichem Druck beaufschlagt werden. Diese Variante erlaubt ein Schrägstellen der Biegewange und eine umfassende Bombierung der Rückseite der Biegewange und damit der Biegewange selbst.

Das erfindungsgemäße Verfahren zum Bombieren einer Biegewange eines Panelbenders nach einem der vorhergehenden Ansprüche, umfasst die Schritte:
- Messen einer Verformung der Biegewange während eines Biegevorgangs mittels mindestens eines Sensors;
- Ermitteln einer Stellgröße für den ersten und den zweiten Antrieb; und
- getrenntes Ansteuern des ersten und des zweiten Antriebs.

Es gelten die gleichen Vorteile und Modifikationen wie zuvor beschrieben.

Es kann vorgesehen sein, dass durch Verfahren zumindest von zwei außenliegenden Antriebsführungseinheiten die Biegewange in horizontaler Richtung bewegt wird. Zwischen den beiden außenliegenden Antriebsführungseinheiten angeordnete innere Antriebsführungseinheiten können zur Bombierung eingesetzt werden, ebenso wie die beiden außenliegenden Antriebsführungseinheiten.

Figur 4 zeigt eine schematische Ansicht eines Panelbenders 10 mit Bombierung. Der Aufbau des in Figur 4 dargestellten Panelbenders 10 entspricht den in den Figuren 1 und 2 dargestellten Panelbendern 10. Zur Vermeidung von Wiederholungen werden in der folgenden Beschreibung der Figur 4 nicht alle Details der Figuren 1 und 2 beschrieben; es wird auf diese beiden Figuren verwiesen.

Ein Maschinenkörper 12 des Panelbenders 10 erstreckt sich in einer ersten Richtung z, welche vertikal verläuft, einer zweiten Richtung y, welche horizontal verläuft, und einer dritten Richtung z, welche horizontal und senkrecht zu den beiden anderen Richtungen z und y verläuft. Eine Biegelinie, entlang welcher Blechteile von dem Panelbender 10 gebogen werden, verläuft in x Richtung.

Gebogen wird mittels einer Biegewange 16, welche an dem Maschinenkörper 12 in z und y Richtung beweglich gelagert ist. Dazu ist die Biegewange 16 hier an mindestens zwei Antriebsführungseinheiten 18 gelagert, welche in z Richtung an dem Maschinenkörper 12 verfahrbar sind und von jeweils einem ersten Antrieb 20 angetrieben sind. Die Antriebsführungseinheiten 18, von denen mehr als zwei vorgesehen sein können, sind entlang der x Richtung angeordnet. Die Biegewange 16 ist beweglich in den Antriebsführungseinheiten 18 gelagert und zwar in y Richtung.

Die beiden Bewegungsachsen in z und y Richtung sind technisch getrennte Bewegungen und damit voneinander entkoppelt, was sowohl die Konstruktion als auch die Steuerung vereinfacht und zudem die Genauigkeit erhöht.

In der Antriebsführungseinheit 18 ist jeweils ein zweiter Antrieb 36 mit drei Antriebselementen 46 zum Beispiel in Form von Kurzhubzylindern angeordnet. Die drei Antriebselemente 46 sind entlang der z Richtung angeordnet und können in einer Achse beziehungsweise einer Verlängerung der Achse des ersten Antriebs 20 angeordnet sein. Der zweite Antrieb 36 übt eine Stellkraft in y Richtung aus. Die Antriebselemente 46 greifen an der Biegewange zur Bewegung derselben an und erlauben eine nahezu flächige Krafteinleitung.

Eine Skalierung der Maschinen ist erfindungsgemäß deutlich vereinfacht. Falls mehr Biegekraft erforderlich ist wie zum Beispiel bei größeren Maschinenlängen oder dem Biegen dickerer Bleche kann die Anzahl der zweiten Antriebe 36 beziehungsweise der Kurzhubzylinder erhöht werden. Jeder der hier dargestellten drei Kurzhubzylinder kann als zweiter Antrieb 36 bezeichnet werden. Alternativ können die hier dargestellten drei Kurzhubzylinder gemeinsam als zweiter Antrieb 36 bezeichnet werden.

Der oder die ersten Antriebe 20 bewegen die Antriebsführungseinheiten 18 in der vertikalen Richtung z. Die zweiten Antriebe 36 werden somit in der den Antriebsführungseinheiten 18 mitbewegt. Unabhängig und entkoppelt von den ersten Antrieben 20 können die zweiten Antriebe 36 bewegt werden.

Die Biegewange 16 ist in den Antriebsführungseinheiten 18 aufgenommen und gehalten. Eine Erstreckung der Biegewange 16 in Richtung der y Richtung ist hier kleiner als eine Erstreckung der Biegewange 16 in Richtung der z Richtung. So können Momente um die x Richtung verringert werden.

Mehrere Antriebsführungseinheiten 18 sind entlang der x Richtung angeordnet, wobei die Biegewange 16 in den mehreren Antriebsführungseinheiten 18 angeordnet ist. Zwischen jeweils zwei Antriebsführungseinheiten 18 kann ein Stationsbetrieb ermöglicht werden, so dass zum Beispiel mehrere Arbeitsschritte entlang der Biegelinie beziehungsweise in der x Richtung durchgeführt werden können.

Zumindest ein zweiter Antrieb 36, optional zusätzlich die dazugehörige Antriebsführungseinheit 18 können eine Bombierungseinheit 48 zum Ausgleich einer Verformung der Biegewange 16 bilden. Die Bombierungseinheit 48 ist mit der Biegewange 16 in vertikaler y Richtung verbunden und bewegt sich somit mit. Positive und negative Biegungen werden damit auf gleiche Weise bombiert und gestatten eine vereinfachte Regelung.

Eine Steuerung 42 des Panelbenders 10 dient zur Ansteuerung des mindestens eines ersten Antriebs 20 und des mindestens eines zweiten Antriebs 36 und ist hier lediglich schematisch dargestellt. Die Steuerung 42 ist mit den Antrieben 20, 36, mindestens einem Sensor 46 und gegebenenfalls weiteren Steuerungen verbunden.

Die Steuerung 42 ist eingerichtet, ein an der Biegewange 16 angeordnetes Biegewerkzeug 44 in der ersten und zweiten Richtung entlang einer Biegelinie auszurichten. Dabei können Sensoren 46 zum Messen einer Verformung der Biegewange 16 während eines Biegevorgangs Messwerte zur Verfügung stellen. Basierend auf den Messwerten können Stellgrößen für den ersten und/oder den zweiten Antrieb 20, 36 zum Ausgleich der Verformung abgeleitet werden. Die Steuerung 42 kann dann den oder die Antriebe 20, 36 den Stellgrößen entsprechend ansteuern. Die Bombierung erfolgt hierbei durch den Ausgleich der Verformung der Biegewange 16 während eines Biegevorgangs.

Der Vortrieb oder die Ansteuerung für die Bombierung kann dabei einem Vortrieb oder einer Ansteuerung für die Bewegung der Biegewange 16 überlagert werden.

In Abhängigkeit von den Messwerten beziehungsweise den Stellgrößen können die Antriebselemente 46 eines zweiten Antriebs 36 parallel oder unterschiedlich angesteuert werden. Sind die Antriebselemente 46 zum Beispiel Kurzhubzylinder können sie mit gleichem oder unterschiedlichem Druck beaufschlagt werden.

In der Steuerung 42 kann das Verfahren zum Bombieren einer Biegewange eines Panelbenders ablaufen.

Zunächst erfolgt das Messen einer Verformung der Biegewange 16 während eines Biegevorgangs mittels mindestens eines Sensors 50. Es können Verformungen in allen Richtungen, bevorzugt der y Richtung erfasst werden.

Dann erfolgt ein Ermitteln einer Stellgröße für den ersten und den zweiten Antrieb 20, 36. Hierbei können für den zweiten Antrieb 36 für jedes Antriebselement 46 des zweiten Antriebs 36 getrennte Stellgrößen ermittelt werden. Alternativ kann eine einzige Stellgröße für einen zweiten Antrieb 36 ermittelt werden. Es ist zum Beispiel möglich, dass für ein Verfahren der Biegewange 16 eine einzige Stellgröße für einen zweiten Antrieb 36 ermittelt wird und dass für eine Bombierung für jedes Antriebselement 46 des zweiten Antriebs 36 getrennte Stellgrößen ermittelt werden.

Abschließend erfolgt ein getrenntes Ansteuern des ersten und des zweiten Antriebs. Dieses getrennte Ansteuern kann zeitgleich erfolgen, die Trennung des Ansteuerns bezieht sich auf die Funktionalität. So benötigt eine Bombierung lediglich die Ansteuerung der Antriebselemente 46 beziehungsweise der zweiten Antriebe 36.

Die hier vorgestellte Bombierung beziehungsweise Bombierungseinheit ist mit der Biegewange in vertikaler Richtung verbunden und bewegt sich mit der Biegewange mit. Positive und negative Biegungen werden damit auf gleiche Weise bombiert und gestatten eine vereinfachte Regelung.

## Patentansprüche

1. Panelbender (10) zum Biegen von Blechen mittels mindestens eines an einer Biegewange (16) angeordneten Biegewerkzeugs (44), wobei die Biegewange (16) sich entlang einer Richtung (x) erstreckt,
mit einem Maschinenkörper (12),
mit mindestens einer Führungsaufnahme (24), welche in einer ersten Richtung (z) an dem Maschinenkörper (12) verläuft, wobei die Richtung (z) senkrecht zur Richtung (x) liegt,
mit mindestens einer Antriebsführungseinheit (18), welche beweglich in der mindestens einen Führungsaufnahme (24) angeordnet ist, und
wobei die Biegewange (16) in einer zweiten, senkrecht zu der ersten Richtung (z) und senkrecht zu der Richtung (x) verlaufenden, Richtung (y) beweglich in der Antriebsführungseinheit (18) angeordnet ist.

2. Panelbender (10) nach Anspruch 1, **dadurch gekennzeichnet, dass** die erste Richtung (z) vertikal verläuft und dass die zweite Richtung (y) horizontal verläuft.

3. Panelbender (10) nach einem der vorhergehenden Ansprüche, **dadurch gekennzeichnet, dass** die Antriebsführungseinheit (18) einen im Wesentlichen C-förmigen Grundkörper (28) aufweist, wobei eine Innenkontur der Antriebsführungseinheit (18) einer Außenkontur der Biegewange (16) zumindest teilweise entspricht.

4. Panelbender (10) nach Anspruch 3, **dadurch gekennzeichnet, dass** ein Zustellelement (40) als Stützlagerung für die Biegewange (16) in der Antriebsführungseinheit (18) vorgesehen ist, wobei das Zustellelement (40) an einem Ende eines unteren Schenkels (38) des C-förmigen Grundkörpers (28) befestigbar ist.

5. Panelbender (10) nach einem der vorhergehenden Ansprüche, **dadurch gekennzeichnet, dass** mindestens ein erster Antrieb (20, 36) an dem Maschinenkörper (12) vorgesehen ist, wobei der mindestens eine erste Antrieb (20) an der mindestens einen Antriebsführungseinheit (18) zur Bewegung derselben angreift.

6. Panelbender (10) nach einem der vorhergehenden Ansprüche, **dadurch gekennzeichnet, dass** mindestens ein zweiter Antrieb (36) an der Antriebsführungseinheit (18) vorgesehen ist, wobei der mindestens eine zweite Antrieb (36) an der Biegewange (16) zur Bewegung derselben angreift.

7. Panelbender (10) nach Anspruch 5 und 6, **dadurch gekennzeichnet, dass** der mindestens eine zweite Antrieb (36) entlang der ersten Richtung in einer Achse des mindestens einen ersten Antriebs (20) angeordnet ist.

8. Panelbender (10) nach Anspruch 6 oder 7, **dadurch gekennzeichnet, dass** mehrere zweite Antriebe (36) entlang der ersten Richtung (z) angeordnet sind.

9. Panelbender (10) nach einem der vorhergehenden Ansprüche, **dadurch gekennzeichnet, dass** mehrere Antriebsführungseinheiten (18) entlang einer dritten Richtung (x) angeordnet sind, wobei die dritte Richtung (x) senkrecht zu der ersten (z) und der zweiten (y) Richtung verläuft, und dass die Biegewange (16) in den mehreren Antriebsführungseinheiten (18) angeordnet ist.

10. Panelbender (10) nach Anspruch 9, **dadurch gekennzeichnet, dass** jeder der mehreren Antriebsführungseinheiten (18) ein erster Antrieb (20) zugeordnet ist.

11. Panelbender (10) nach einem der vorhergehenden Ansprüche, **dadurch gekennzeichnet, dass** eine Erstreckung der Biegewange (16) in Richtung der zweiten Richtung (y) kleiner ist als eine Erstreckung der Biegewange (16) in Richtung der ersten Richtung (z).

12. Panelbender (10) nach Anspruch 5 und 6, **dadurch gekennzeichnet, dass** eine Steuerung (42) zur Ansteuerung des mindestens eines ersten Antriebs (20) und des mindestens eines zweiten Antriebs (36) vorgesehen ist und dass die Steuerung (42) eingerichtet ist, das mindestens eine an der Biegewange (16) angeordnete Biegewerkzeug (44) in der ersten (z) und zweiten (y) Richtung entlang einer Biegelinie auszurichten.
